# EUROPÄISCHE PATENTSCHRIFT

(11) **EP 1 186 354 B1**
(45) Veröffentlichungstag und Bekanntmachung des Hinweises auf die Patenterteilung: **18.01.2006**
(21) Anmeldenummer: 01121890.6
(22) Anmeldetag: 12.09.2001
(51) Int. Cl.: B08B 9/08, B08B 9/093, B65G 69/18

(54) **Verfahren und Vorrichtung zur Reinigung von benutzten Schüttgut-Textilcontainern oder dergleichen**
Method and device for cleaning used bulk bags or the like
Procédé et dispositif pour nettoyer des sacs de matière en vrac usagés ou similaires

(30) Priorität: 12.09.2000 DE 10044870
(43) Veröffentlichungstag der Anmeldung: 13.03.2002
(73) Patentinhaber: Fraunhofer-Gesellschaft zur Förderung der angewandten Forschung e.V., 80686 München (DE)
(72) Erfinder: Ixkes, Peter, 47918 Tönisvorst (DE)

(56) Entgegenhaltungen:
- EP-A- 0 506 171
- DE-A- 2 521 828
- FR-A- 2 717 407
- FR-A- 2 795 663
- US-A- 4 182 386
- US-A- 5 478 406
- US-A- 5 638 571
- PATENT ABSTRACTS OF JAPAN vol. 1996, no. 03, 29. März 1996 (1996-03-29) -& JP 07 290019 A (NIPPON ELECTRIC GLASS CO LTD;OTHERS: 01), 7. November 1995 (1995-11-07)

## Beschreibung

Die Erfindung betrifft ein Verfahren zur Reinigung von benutzten Schüttgut-Textilcontainern oder dergleichen durch Befreiung der gesamten Innenfläche des Textilcontainers von Verschmutzungen und Schüttgutrückständen mittels der Luftdurchströmung, wobei der Textilcontainer eine oberseitige Einlassöffnung, einen in etwa quader- oder zylinderförmigen Stauraum und eine unterseitige, insbesondere tüllenförmig ausgebildete Auslassöffnung aufweist.

Dabei kann der Textilcontainer über eine an der Einlassöffnung angeordnete Luftversorgung und eine an der Auslassöffnung befindliche Luftabsangung mit Luft durchströmt werden wird, wobei zum einen die Luftversorgung ein derart höheres Luftvolumen als die Luftabsaugung fördert, dass der Textilcontainer aufgebläht wird. Ein solches Verfahren ist beispielsweise aus der US-A-5638571 bekannt.

Aus der Praxis sind derartige Textilcontainer bekannt, die üblicherweise für Schüttgut wie z. B. Saatmaterial, Getreide, Granulate und dergleichen verwendet werden.

Nachteilig hierbei ist, dass die Textilcontainer nach der Verwendung aufgrund ihres textilen Aufbaus nur sehr schlecht von innen gereinigt werden können und insofern allenfalls für eine identische Verwendung oder einen Anwendungszweck mit geringen Reinheits-Anforderungen zur Verfügung stehen.

In der Praxis bedeutet dies, dass die Textilcontainer in den meisten Fällen nicht weiterverwendet werden, sondern entweder entsorgt oder der Materialverwertung zugeführt werden.

Aufgabe der Erfindung ist es, die vorgenannten Nachteile zu vermeiden und ein Verfahren zur Reinigung von benutzten Schüttgut-Textilcontainern oder dergleichen anzugeben, mit dem mit geringem Aufwand und bei vertretbaren Kosten eine so gute Reinigungsleistung erzielt wird, dass die derart gereinigten Textilcontainer vielseitig weiterverwendet werden können.

Diese Aufgabe wird gelöst durch ein Verfahren zur Reinigung von benutzten Schüttgut-Textilcontainern oder dergleichen, wobei sich der Textilcontainer in einem seiner Umfangsform angepassten Hohlkörper befindet und sich durch das Aufblähen an den ihn umgebenden Hohlkörper anlegt und/oder der Textilcontainer in Vibrationen versetzt wird und die Vibrationserzeugung durch eine insbesondere intermittierende Steuerung der Luftversorgung und/oder Luftabsaugung erfolgt.

Durch die Anordnung des Textilcontainers in einem seiner Umfangsform angepassten Hohlkörper legt er sich durch das Aufblähen an den ihn umgebenden Hohlkörper an, so dass eine seitliche Führung gegeben ist und Staubpartikel und andere Verschmutzungen somit nicht weiter in das Gewebe getrieben werden. Auch wird bei stark unterschiedlichen Leistungen der Luftversorgung und der Luftabsaugung die quer zur Durchströmung wirkende Druckbelastung reduziert.

Dabei kann eine Vibrationserzeugung mechanisch, insbesondere mittels eines Kolbenvibrators erfolgen, und/oder die Vibrationserzeugung kann durch eine insbesondere intermittierende Steuerung der Luftversorgung und/oder Luftabsaugung erfolgen, so dass in dem textilen Material eingelagerte oder daran haftende Unreinheiten gelöst und durch die Luftdurchströmung abtransportiert werden.

Die Erfindung betrifft auch eine Vorrichtung zur Reinigung von benutzten Schüttgut-Textilcontainern oder dergleichen durch Befreiung der gesamten Innenfläche des Textilcontainers von Verschmutzungen und Schüttgutrückständen mittels der Luftdurchströmung, wobei der Textilcontainer eine oberseitige Einlassöffnung, einen in etwa quader- oder zylinderförmigen Stauraum und eine unterseitige, insbesondere tüllenförmig ausgebildete Auslassöffnung aufweist, wobei jeweils eine Luftversorgung mit einem Anschlusselement für die Einlassöffnung und eine Luftabsaugung mit einem Anschlusselement für die Auslassöffnung vorgesehen ist, und dass die Luftversorgung eine derart höhere Förderleistung als die Luftabsaugung aufweist, dass der Textilcontainer während der Reinigung aufgebläht ist.

Nachteilig ist, dass derartige Textilcontainer aufgrund ihres textilen Aufbaus nach der Verwendung nur mit großem Aufwand und nicht zufriedenstellendem Ergebnis von innen gereinigt werden können und insofern allenfalls für eine identische Verwendung oder einen Anwendungszweck mit geringen Reinheits-Anforderungen weiter verwendet werden können.

Insofern ist es Aufgabe der Erfindung, diese Nachteile zu vermeiden und eine Vorrichtung zur Reinigung von benutzten Schüttgut-Textilcontainern oder dergleichen anzugeben, mit der bei geringem Aufwand und vertretbaren Kosten eine so gute Reinigung möglich ist, dass die derart gereinigten Textilcontainer vielseitig weiterverwendet werden können.

Diese Aufgabe wird gelöst durch eine Vorrichtung zur Reinigung von benutzten Schüttgut-Textilcontainern oder dergleichen, wobei zum einen wenigstens ein Anschlusselement zur automatischen Einstellung des Abstandes der Anschlusselemente voneinander in seiner Position innerhalb bestimmter Grenzen frei verschieblich angeordnet ist, und wobei zum anderen die Anschlusselemente in einem der Umfangsform des Textilcontainers angepassten Hohlkörper angeordnet sind und der Textilcontainer während der Reinigung an dem ihn umgebenden Hohlkörper anliegt und/oder eine Steuereinrichtung zur Vibrationsanregung des Textilcontainers durch intermittierende Steuerung der Luftversorgung und/oder der Luftabsaugung vorgesehen ist.

Durch die Anordnung des Textilcontainers in einem seiner Umfangsform angepassten Hohlkörper ist einerseits der Textilcontainer seitlich geführt und die Druckbelastung bei stark unterschiedlichen Leistungen der Luftversorgung und der Luftabsaugung ist begrenzt. Der Textilcontainer legt sich dabei durch das Aufblähen an den ihn umgebenden Hohlkörper an, so dass durch die seitliche Führung Staubpartikel und andere Verschmutzungen nicht weiter in das Gewebe getrieben werden. Auch wird bei stark unterschiedlichen Leistungen der Luftversorgung und der Luftabsaugung die quer zur Durchströmung wirkende Druckbelastung reduziert. Hierdurch ist die gesamte Innenfläche des Textilcontainers zur Reinigung zugänglich und wird mittels der Luftdurchströmung von Verschmutzungen und Schüttgutrückständen befreit, die durch die Luftabsaugung ausgetragen werden.

Erfindungsgemäß kann eine mit Kontaktelementen an dem Textilcontainer anliegende Vibrationseinrichtung vorgesehen sein, so dass in dem Material eingelagerte bzw. daran festhaftende Verschmutzungen oder Schüttgutrückstände gelöst und durch die Luftströmung abtransportiert werden.

Dabei können die Kontaktelemente ober- und/oder unterseitig und/oder seitlich an dem Textilcontainer angeordnet sein, so dass zusätzlich zu der Durchströmung eine verstärkte Reinigung des Textilcontainers erfolgt. Hierbei können die Kontaktelemente gerade dort angeordnet sein, wo der Textilcontainer üblicherweise besonders hartnäckige und/oder sehr starke Verunreinigungen aufweist, z. B. in dem Bodenbereich des Textilcontainers.

Vorzugsweise können die Kontaktelemente Freiräume für die Einlass- oder Auslassöffnung aufweisen, so dass mit einem einzigen Kontaktelement die gesamte Ober- bzw. Unterseite flächendeckend zur Vibration angeregt werden kann.

Erfindungsgemäß kann die Vibrationseinrichtung einen Kolbenvibrator beinhalten, so dass auf einfache Weise die Vibration mechanisch erzeugbar ist.

Auch kann eine Steuereinrichtung zur Vibrationsanregung des Textilcontainers durch intermittierende Steuerung der Luftversorgung und/oder der Luftabsaugung vorgesehen sein, so dass auch ohne im Bereich des Textilcontainers befindliche Vibrationseinrichtungen eine gesteigerte Reinigung des Textilcontainers möglich ist.

Bei einem bevorzugten Ausführungsbeispiel der Erfindung kann die Luftabsaugung mit einer Luftreinigungsanlage, insbesondere einer Entstaubungsanlage verbunden sein, so dass vor allem bei umwelt- oder gesundheitsbedenklichen Verunreinigungen und/oder Schüttgutrückständen die durch die Reinigung aus dem Textilcontainer entfernten Stoffe nicht unkontrolliert in die Umweltanlagen, sondern gegebenenfalls einer fachgerechten Entsorgung oder einem Recycling zugeführt werden können.

Die erfindungsgemäße Aufgabe wird auch gelöst durch eine Vorrichtung zur Reinigung von benutzten Schüttgut-Textilcontainern oder dergleichen, wobei der Textilcontainer eine oberseitige Einlassöffnung, einen in etwa quader- oder zylinderförmigen Stauraum und eine unterseitige, insbesondere tüllenförmig ausgebildete Auslassöffnung aufweist, insbesondere zur Durchführung des erfindungsgemäßen Verfahrens, wobei die Vorrichtung zur Innenreinigung der Textilcontainer durch Befreiung der gesamten Innenfläche des Textilcontainers von Verschmutzungen und Schüttgutrückständen mittels der Luftdurchströmung verwendet wird, wobei die Vorrichtung in Vibrationen versetzt wird und wobei jeweils eine Luftversorgung mit einem Anschlusselement für die Einlassöffnung und eine Luftabsaugung mit einem Anschlusselement für die Auslassöffnung vorgesehen ist, wobei wenigstens ein Anschlusselement zur automatischen Einstellung des Abstandes der Anschlusselemente voneinander in seiner Position innerhalb bestimmter Grenzen frei verschieblich angeordnet ist, und dass die Luftversorgung eine derart höhere Förderleistung als die Luftabsaugung aufweist, dass der Textilcontainer während der Reinigung aufgebläht ist.

Im Folgenden wird ein in der Zeichnung dargestelltes Ausführungsbeispiel der Erfindung erläutert. Die einzige Figur zeigt eine erfindungsgemäße Vorrichtung 1 zur Reinigung eines benutzten Schüttgut-Textilcontainers 2, der eine oberseitige Einlassöffnung 3, eine etwa quader- oder zylinderförmigen Stauraum 4 und eine unterseitige Auslassöffnung 5 aufweist. Zur Reinigung des Schüttgut-Textilcontainers 2 ist eine über ein Anschlusselement 6 mit der Einlassöffnung 3 verbundene Luftversorgung 7 und eine über ein Anschlusselement 8 mit der Auslassöffnung 5 verbundene Luftabsaugung 9 vorgesehen. Dabei hat die Luftversorgung 7 eine derart höhere Förderleistung als die Luftabsaugung 9, dass der Textilcontainer 2 während der Reinigung aufgebläht ist, so dass er vollständig von der Luft durchströmt wird und nicht in Falten oder dergleichen keine Säuberung stattfindet. Zur Verbesserung der Reinigungsleistung kann der Textilcontainer 2 in Vibrationen versetzt werden, so dass sich in dem Material festgesetzte Verschmutzungen oder Schuttgutrückstände lösten und durch die Luftabsaugung abtransportiert werden. Hierzu weist die in der Zeichnung dargestellte Vorrichtung 1 Kolbenvibratoren 10 auf, welche ober- und unterhalb des Textilcontainers 2 befindliche Kontaktelemente 11, und damit auch den Textilcontainer 2 in Vibration versetzen.

Um eine automatische Anpassung der Vorrichtung 1 an die Größe des Textilcontainers 2 zu ermöglichen, sind die Anschlusselemente 6 und 8 mit den daran befindlichen Kolbenvibratoren 10 und Kontaktelementen 11 innerhalb bestimmter Grenzen frei verschieblich angeordnet und werden durch den sich bei der Inbetriebnahme der Vorrichtung 1 aufblähenden und ausdehnenden Textilcontainer 2 auseinander gedrückt.

Vorzugsweise kann in dem Abluftweg der Luftabsaugung 9 eine Luftreinigungsanlage 12 angeordnet sein.

## Patentansprüche

1. Verfahren zur Reinigung von benutzten Schüttgut-Textilcontainern (2) oder dergleichen durch Befreiung der gesamten Innenfläche des Textilcontainers von Verschmutzungen und Schüttgutrückständen mittels der Luftdurchströmung, wobei der Textilcontainer (2) eine oberseitige Einlassöffnung (3), einen in etwa quader- oder zylinderförmigen Stauraum (4) und eine unterseitige, insbesondere tüllenförmig ausgebildete Auslassöffnung (5) aufweist, wobei der Textilcontainer (2) über eine an der Einlassöffnung (3) angeordnete Luftversorgung (7) und eine an der Auslassöffnung (5) befindliche Luftabsaugung (9) mit Luft durchströmt wird, wobei zum einen die Luftversorgung (7) ein derart höheres Luftvolumen als die Luftabsaugung (9) fördert, dass der Textilcontainer (2) aufgebläht wird, **dadurch gekennzeichnet, dass** sich der Textilcontainer (2) in einem seiner Umfangsform angepassten Hohlkörper befindet, wobei er sich durch das Aufblähen an den ihn umgebenden Hohlkörper anlegt und/oder der Textilcontainer (2) in Vibrationen versetzt wird, wobei die Vibrationserzeugung durch eine insbesondere intermittierende Steuerung der Luftversorgung (7) und/oder Luftabsaugung (9) erfolgt.

2. Verfahren nach Anspruch 1, **dadurch gekennzeichnet, dass** der Textilcontainer (2) in Vibrationen versetzt wird.

3. Verfahren nach Anspruch 1 oder 2, **dadurch gekennzeichnet, dass** die Vibrationserzeugung mechanisch, insbesondere mittels eines Kolbenvibrators (10) erfolgt.

4. Vorrichtung (1) zur Reinigung von benutzten Schüttgut-Textilcontainern (2) oder dergleichen durch Befreiung der gesamten Innenfläche des Textilcontainers von Verschmutzungen und Schüttgutrtickständen mittels der Luftdurchströmung, wobei der Textilcontainer (2) eine oberseitige Einlassöffnung (3), einen in etwa quader- oder zylinderförmigen Stauraum (4) und eine unterseitige, insbesondere tüllenförmig ausgebildete Auslassöffnung (5) aufweist, wobei jeweils eine Luftversorgung (7) mit einem Anschlusselement (6) für die Einlassöffnung (3) und eine Luftabsaugung (9) mit einem Anschlusselement (8) für die Auslassöffnung (5) vorgesehen ist, und wobei die Luftversorgung (7) eine derart höhere Förderleistung als die Luftabsaugung (9) aufweist, dass der Textilcontainer (2) während der Reinigung aufgebläht ist, insbesondere zur Durchführung des Verfahrens nach einem der Ansprüche 1 oder 2, **dadurch gekennzeichnet, dass** zum einen wenigstens ein Anschlusselement (6, 8) zur automatischen Einstellung des Abstandes der Anschlusselemente (6, 8) voneinander in seiner Position innerhalb bestimmter Grenzen frei verschieblich angeordnet ist, und zum anderen die Anschlusselemente (6, 8) in einem der Umfangsform des Textilcontainers (2) angepassten Hohlkörper angeordnet sind, so dass der Textilcontainer (2) während der Reinigung an dem ihn umgebenden Hohlkörper anliegt, und/oder eine Steuereinrichtung zur Vibrationsanregung des Textilcontainers (2) durch intermittierende Steuerung der Luftversorgung (7) und/oder der Luftabsaugung (9) vorgesehen ist.

5. Vorrichtung (1) nach Anspruch 4, **dadurch gekennzeichnet, dass** eine mit Kontaktelementen (11) an dem Textilcontainer (2) anliegende Vibrationseinrichtung vorgesehen ist.

6. Vorrichtung (1) nach Anspruch 5, **dadurch gekennzeichnet, dass** die Kontaktelemente (11) ober- und/oder unterseitig an dem Textilcontainer (2) angeordnet sind.

7. Vorrichtung (1) nach Anspruch 5 oder 6, **dadurch gekennzeichnet, dass** die Kontaktelemente (11) seitlich an dem Textilcontainer (2) angeordnet sind.

8. Vorrichtung (1) nach einem der Ansprüche 5 bis 7, **dadurch gekennzeichnet, dass** die Kontaktelemente (11) Freiräume für die Einlass- oder Auslassöffnung (3, 5) aufweisen.

9. Vorrichtung (1) nach einem der Ansprüche 5 bis 8, **dadurch gekennzeichnet, dass** die Vibrationseinrichtung einen Kolbenvibrator (10) beinhaltet.

10. Vorrichtung (1) zur Reinigung von benutzten Schüttgut-Textilcontainern (2) oder dergleichen, wobei der Textilcontainer (2) eine oberseitige Einlassöffnung (3), einen in etwa quader- oder zylinderförmigen Stauraum (4) und eine unterseitige, insbesondere tüllenförmig ausgebildete Auslassöffnung (5) aufweist, wobei die Vorrichtung, zur Innenzeinigung der Textilcontainer durch Befreiung der gesamten Innenfläche des Textilcontainers von Verschchmutzungen und Schüttgutrückständen mittels der Luftdurchströmung verwendet wird, wobei die Vorrichtung in Vibrationen versetzt wird und wobei jeweils eine Luftvetsorgung (7) mit einem Anschlusselement (6) für die Einlassöffnung (3) und eine Luftabsaugung (9) mit eine Anschlusselement (8) für die Anslassöffnung (5) vorgesehen ist, und wobei die Luftversorgung (7) eine derart höhere Förderleistung als die Luftabsaugung (9) aufweist, dass der Textilcontainer (2) während der Reinigung aufgebläht ist, insbesondere zur Durchführung des Verfahrens nach einem der Ansprüche 1 bis 3, **dadurch gekennzeichnet, dass** wenigstens ein Anschlusselement (6, 8) zur automatischen Einstellung des Abstandes der Anschlusselemente (6, 8) voneinander in seiner Position innerhalb bestimmter Grenzen frei verschieblich angeordnet ist.

## Claims

1. Method for the cleaning of used bulk containers (2) or the like made from fabric by ridding the entire inside surface of the fabric container of dirt accumulation and of the residue of the bulk material by means of traversing air through said container, wherein the fabric container (2) includes an inlet opening (3) at the top, a storage space (4) which is approximately cuboid or cylindrical in shape, and at the bottom an outlet opening (5), which is more especially in the form of a funnel, wherein the fabric container (2) is traversed by air by means of an air supplying means (7), which is disposed at the inlet opening (3), and an air extracting means (9), which is located at the outlet opening (5), wherein on the one hand the air supplying means (7) conveys an air volume that is greater than that of the air extracting means (9) such that the fabric container (2) is inflated, **characterised in that** the fabric container (2) is situated in a hollow body which is adapted to its circumferential shape, wherein through the inflating, the said fabric container abuts against the hollow body surrounding it and/or the fabric container (2) is made to vibrate, wherein the vibrations are generated by a controlling means of the air supplying means (7) and/or air extracting means (9) in a more especially intermittent manner.

2. Method according to claim 1, **characterised in that** the fabric container (2) is made to vibrate.

3. Method according to claim 1 or 2, **characterised in that** the vibrations are generated mechanically, more especially by means of a piston vibrator (10).

4. Device (1) for cleaning used bulk containers (2) or the like made from fabric by ridding the entire inside surface of the fabric container of dirt accumulation and of the residue of the bulk material by means of traversing air through said container, wherein the fabric container (2) includes an inlet opening (3) at the top, a storage space (4) which is approximately cuboid or cylindrical in shape, and at the bottom an outlet opening (5), which more especially is in the form of a funnel, wherein there is provided respectively an air supplying means (7) with a connecting element (6) for the inlet opening (3) and an air extracting means (9) with a connecting element (8) for the outlet opening (5), and wherein the air supplying means (7) has a greater volumetric capacity than the air extracting means (9) such that the fabric container (2) is inflated during the cleaning operation, more especially for accomplishing the method in accordance with one of claims 1 or 2, **characterised in that**, on the one hand, at least one connection element (6, 8) is disposed so as to be freely displaceable in its position within certain limits for the automatic adjustment of the spacing between the connection elements (6, 8), and, on the other hand, the connection elements (6, 8) are disposed in a hollow body which is adapted to the circumferential shape of the fabric container (2), such that during the cleaning operation the fabric container (2) abuts against the hollow body surrounding it, and/or a control device is provided to make the fabric container (2) vibrate by means of controlling the air supplying means (7) and/or the air extracting means (9) in an intermittent manner.

5. Device (1) according to claim 4, **characterised in that** a vibrating device is provided abutting against the fabric container (2) with contact elements (11).

6. Device (1) according to claim 5, **characterised in that** the contact elements (11) are disposed at the top and/or at the bottom on the fabric container (2).

7. Device (1) according to claim 5 or 6, **characterised in that** the contact elements (11) are disposed at the side on the fabric container (2).

8. Device (1) according to one of claims 5 to 7, **characterised in that** the contact elements (11) include spaces for the inlet or outlet opening (3, 5).

9. Device (1) according to one of claims 5 to 8, **characterised in that** the vibration device comprises a piston vibrator (10).

10. Device (1) for cleaning used bulk containers (2) or the like made from fabric, wherein the fabric container (2) includes an inlet opening (3) at the top, a storage space (4) which is approximately cuboid or cylindrical in shape, and at the bottom an outlet opening (5), which is more especially in the form of a funnel, wherein the device is used to clean the inside of the fabric container by ridding the entire inside surface of the fabric container of dirt accumulation and of residue from the bulk material by means of traversing air through said container, wherein the device is made to vibrate and wherein there is provided respectively an air supplying means (7) with a connection element (6) for the inlet opening (3) and a air extracting means (9) with a connection element (8) for the outlet opening (5), and wherein the air supplying means (7) has a greater volumetric capacity than the air extracting means (9) such that the fabric container (2) is inflated during the cleaning operation, more especially for accomplishing the method in accordance with one of claims 1 to 3, **characterised in that** at least one connection element (6, 8) is disposed so as to be freely displaceable in its position within certain limits for the automatic adjustment of the spacing between the connection elements (6, 8).

## Revendications

1. Procédé pour nettoyer des sacs textiles pour matières en vrac usagés (2) ou analogues en débarrassant toute la surface intérieure du sac textile d'impuretés et de résidus de matières en vrac au moyen du flux d'air traversant, le sac textile (2) présentant en haut une ouverture de remplissage (3), un volume de stockage (4) à peu près en forme de parallélépipède ou de cylindre et en bas une ouverture d'évacuation (5) réalisée notamment en forme de douille, sachant que le sac textile (2) est parcouru par l'air par l'intermédiaire d'une arrivée d'air (7) située au niveau de l'ouverture de remplissage (3) et d'une aspiration d'air (9) se trouvant au niveau de l'ouverture d'évacuation (5), que, d'une part, l'arrivée d'air (7) déplace une quantité d'air tellement plus importante que l'évacuation d'air (9) que le sac textile (2) se gonfle, **caractérisé en ce que** le sac textile (2) se trouve dans un corps creux adapté à sa forme, sachant qu'en se gonflant, il s'applique contre le corps creux qui l'entoure ou que le sac textile (2) est soumis à des vibrations, les vibrations étant générées par une commande notamment par intermittence de l'arrivée d'air (7) et/ou de l'évacuation d'air (9).

2. Procédé selon la revendication 1, **caractérisé en ce que** le sac textile (2) est soumis à des vibrations.

3. Procédé selon la revendication 1 ou 2, **caractérisé en ce que** les vibrations sont générées mécaniquement, notamment au moyen d'un vibreur à piston (10).

4. Dispositif (1) pour nettoyer des sacs textiles pour matières en vrac usagés (2) ou analogues en débarrassant toute la surface intérieure du sac textile d'impuretés et de résidus de matières en vrac au moyen du flux d'air traversant, le sac textile (2) présentant en haut une ouverture de remplissage (3), un volume de stockage (4) à peu près en forme de parallélépipède ou de cylindre et en bas une ouverture d'évacuation (5) réalisée notamment en forme de douille, sachant que sont chaque fois prévues une arrivée d'air (7) dotée d'un élément de raccordement (6) pour l'ouverture de remplissage (3) et une aspiration d'air (9) munie d'un élément de raccordement (8) pour l'ouverture d'évacuation (5), et que le débit de l'arrivée d'air (7) est tellement supérieur à celui de l'évacuation d'air (9) que le sac textile (2) est gonflé pendant le nettoyage, notamment pour mettre en oeuvre le procédé selon la revendication 1 ou 2, **caractérisé en ce que**, d'une part, au moins un élément de raccordement (6, 8) est disposé de façon à être mobile librement dans certaines limites pour régler automatiquement l'écart entre les éléments de raccordement (6, 8), et, d'autre part, les éléments de raccordement (6, 8) sont disposés dans un corps creux adapté à la forme du sac textile (2), si bien que, pendant le nettoyage, le sac textile (2) est appliqué contre le corps creux qui l'entoure et/ou un dispositif de commande est prévu pour faire vibrer le sac textile (2) par une commande par intermittence de l'arrivée d'air (7) et/ou de l'aspiration d'air (9).

5. Dispositif (1) selon la revendication 4, **caractérisé en ce qu'**est prévu un dispositif vibrant qui est appliqué contre le sac textile (2) par des éléments de contact (11).

6. Dispositif (1) selon la revendication 5, **caractérisé en ce que** les éléments de contact (11) sont disposés en haut et/ou en bas sur le sac textile (2).

7. Dispositif (1) selon la revendication 5 ou 6, **caractérisé en ce que** les éléments de contact (11) sont disposés sur les côtés du sac textile (2)

8. Dispositif (1) selon l'une des revendications 5 à 7, **caractérisé en ce que** les éléments de contact (11) présentent des espaces libres pour l'ouverture de remplissage ou d'évacuation (3, 5).

9. Dispositif (1) selon l'une des revendications 5 à 8, **caractérisé en ce que** le dispositif vibrant renferme un vibreur à piston (10).

10. Dispositif (1) pour nettoyer des sacs textiles pour matières en vrac usagés (2) ou analogues, le sac textile (2) présentant en haut une ouverture de remplissage (3), un volume de stockage (4) à peu près en forme de parallélépipède ou de cylindre et en bas une ouverture d'évacuation (5) réalisée notamment en forme de douille, sachant que ledit dispositif est utilisé pour nettoyer l'intérieur des sacs textiles en débarrassant toute la surface intérieure dudit sac textile d' impuretés et de résidus de matières en vrac au moyen d'un flux d'air traversant, que l'on fait vibrer le dispositif et que sont chaque fois prévues une arrivée d'air (7) dotée d'un élément de raccordement (6) pour l'ouverture de remplissage (3) et une aspiration d'air (9) dotée d'un élément de raccordement (8) pour l'ouverture d'évacuation (5), et que le débit de l'arrivée d'air (7) est tellement supérieur à celui de l'évacuation d'air (9) que le sac textile (2) est gonflé pendant le nettoyage, notamment pour mettre en oeuvre le procédé selon l'une des revendications 1 à 3, **caractérisé en ce qu'**au moins un élément de raccordement (6, 8) est disposé de façon à être mobile librement dans certaines limites pour régler automatiquement l'écart entre les éléments de raccordement (6, 8).
